# FASCICULE DE BREVET EUROPEEN

(11) **EP 3 165 112 B1**
(45) Date de publication et mention de la délivrance du brevet: **08.11.2023**
(21) Numéro de dépôt: 16203091.0
(22) Date de dépôt: 13.09.2012
(51) Int. Cl.: A43B 5/04, A43B 13/22

(54) **CHAUSSURE DE SPORT**
SPORTSTIEFEL
SPORTS BOOT

(30) Priorité: 15.09.2011 CH 15232011
(43) Date de publication de la demande: 10.05.2017
(62) Demande divisionnaire de: 12766023.1
(73) Titulaire: NB NewBoots SA, 1070 Puidoux (CH)
(72) Inventeur: Frey, Nicolas, 1003 Lausanne (CH)
(74) Mandataire: P&TS SA (AG, Ltd.)

(56) Documents cités:
- EP-A1- 0 494 361
- EP-A2- 0 841 017
- DE-A1- 19 642 887
- US-A- 3 645 017
- US-A1- 2006 086 006
- US-B1- 6 226 898

## Description

### Domaine technique

La présente invention concerne le domaine des chaussures de sport, notamment le domaine des chaussures de sport comportant une coque rigide pour le ski, le patin, etc. La présente invention concerne en particulier une chaussure de sport avec une coque rigide exogène et une chaussure interne amovible de type randonnée.

### Etat de la technique

On connaît dans l'état de la technique des chaussures de ski comportant une chaussure interne et une coque exogène rigide. La chaussure interne peut être extraite de la coque exogène pour marcher plus confortablement, ou insérée dans cette coque pour skier. Un exemple d'une telle chaussure est décrit dans WO2009/097550.

Le document US 3645017 A décrit aussi une chaussure de sport avec une coque extérieure et une botte interne.

### Bref résumé de l'invention

Un des problèmes avec les chaussures de ski à coque exogène est la transmission des forces entre la chaussure interne et la coque exogène. En effet la chaussure interne n'est en général pas fixée à la coque exogène, mais peut coulisser ou bouger à l'intérieur, ce qui empêche une transmission des forces efficace et nuit au style de ski.

Un but de la présente invention est de proposer une nouvelle chaussure de sport à coque exogène améliorée.

Selon l'invention, ces buts sont atteints notamment au moyen d'une chaussure de sport comportant :
une chaussure interne ;
une coque exogène dont les dimensions permettent d'y insérer ou d'extraire la dite chaussure interne, ladite coque exogène permettant de renforcer ladite chaussure interne et de la fixer sur un article de sport ;
ladite coque exogène comportant une semelle et une tige ;
la face interne de cette semelle comportant un motif en relief, par exemple des nervures et des rainures, coopérant avec un motif correspondant sous la semelle de la chaussure interne, de manière à positionner latéralement et en hauteur la chaussure interne dans la coque exogène.

Cette construction fournit donc un point de fixation rigide (au moins selon l'axe perpendiculaire au pied) entre la chaussure interne et la coque exogène.

Dans un mode de réalisation, la chaussure interne comporte un pivot protubérant sur la face externe près de la cheville,
ladite coque exogène comportant un logement pour loger le pivot.

Cette solution permet notamment de solidariser la chaussure interne et la coque exogène en un point important pour la transmission des forces notamment lors de virages à ski.

La coque exogène peut comporter une partie avant de tige apte à pivoter par rapport à la semelle autour d'une première articulation, et/ou une partie arrière de tige apte à pivoter par rapport à ladite semelle autour d'une deuxième articulation. La chaussure interne peut être insérée dans la coque exogène respectivement extraite de la coque exogène en faisant pivoter la partie arrière de la tige. Des boucles peuvent être prévues pour maintenir la partie avant de tige et la partie arrière de tige fermées et serrées l'une contre l'autre. Cette construction permet une extraction respectivement une insertion aisée de la chaussure interne, et un maintien efficace de cette chaussure interne au niveau de la cheville.

Le logement pour le pivot peut être ouvert respectivement fermé en faisant pivoter la partie avant de la tige et/ou la partie arrière de la tige. Une portion de la circonférence du logement peut être formée par une échancrure sur la partie avant la tige, et une autre portion de la circonférence de ce logement peut être formée par une échancrure sur la partie arrière de la tige. Le pivot protubérant sur la chaussure interne peut comporter une gorge annulaire pour y loger les échancrures. Cette construction permet une liaison rigide entre le pivot et le logement, et une désolidarisation facile de ces composants, simplement en ouvrant la partie avant ou arrière de la tige.

La chaussure peut comporter un renfort achillaire articulé par rapport à la semelle de la coque exogène et pouvant être fixé à la tige arrière.

Selon une caractéristique indépendante de la présence d'un pivot et d'un logement, la semelle de la coque exogène peut comporter des trous pour l'évacuation de l'eau à l'intérieur de cette coque. Avantageusement, la coque exogène comporte une structure largement ajourée permettant de voir la chaussure interne et d'évacuer l'eau.

L'invention concerne aussi une coque exogène telle que revendiquée.

### Brève description des figures

Des exemples de mise en oeuvre de l'invention sont indiqués dans la description illustrée par les figures annexées dans lesquelles :
La figure 1 illustre une chaussure de ski complète avec la chaussure interne et la coque exogène fermée.
La figure 2 illustre une coque exogène seule en position fermée.
La figure 3 illustre une coque exogène seule avec la partie arrière de la tige ouverte.
La figure 4 illustre une coque exogène seule avec la partie arrière et la partie avant de la tige toutes deux ouvertes.
La figure 5 illustre une chaussure interne seule, apte à coopérer avec la coque exogène des figures précédentes.
La figure 6 illustre un détail de la fixation de la chaussure interne à la coque exogène.
La figure 7 illustre une vue du pivot avec une gorge.
La figure 8 illustre une vue de dessous de la semelle de la coque exogène.
La figure 9 illustre une vue de dessus de la semelle de la coque exogène.

### Exemple(s) de mode de réalisation de l'invention

La chaussure de sport illustrée est une chaussure de ski. L'invention pourrait aussi s'appliquer à d'autres types de chaussures de sport, par exemple à des patins, à des chaussures de snow-board, etc.

La chaussure de sport illustrée sur la figure 1 comporte une chaussure interne 3, illustrée plus en détail sur la figure 5, et une coque exogène 1 illustrée sur les figures 2 à 4. La chaussure interne 3 est destinée à tenir le pied au chaud, et à permettre une marche confortable en ville, au restaurant de ski ou dans la neige. La coque exogène 1 est destinée à rigidifier cette chaussure interne et à permettre de l'introduire dans une fixation de ski ou dans un autre article de sport. Le pied et la cheville sont maintenus par la chaussure interne, qui dispose par exemple de lacets, et avec une pression plus importante par la coque exogène lorsque celle-ci est fermée.

La chaussure interne 3 comporte différents matériaux de rembourrage mous 35 assurant l'isolation thermique, l'imperméabilité et garantissant le confort. La semelle de la chaussure interne et des arceaux de renfort par-dessus la base et/ou la tige peuvent cependant être réalisés dans des matériaux synthétiques rigides. La chaussure interne n'est cependant pas entièrement protégée par la coque exogène 1 et doit donc être réalisée dans des matériaux étanches. Par exemple, la chaussure interne peut être réalisée en cuir, en goretex, en nylon etc, avec des rembourrages mous en matériaux synthétiques ou naturels.

La coque externe 1 est de son côté réalisée en matériau synthétique rigide. Sa structure est largement ajourée afin de l'alléger et de voir la chaussure interne.

Les dimensions de la coque exogène permettent d'y insérer ou d'extraire la chaussure interne. Comme on le voit sur la figure 2, elle comporte une semelle 10, une partie avant de tige 11 apte à pivoter par rapport à la semelle 10 autour d'une première articulation 110, et une partie arrière de tige 12 qui peut pivoter par rapport à la semelle 10 autour d'une deuxième articulation 120.Dans une variante non illustrée, il est aussi possible de n'avoir qu'une des deux parties de tige qui soit articulée. La chaussure interne peut être insérée dans la coque exogène, respectivement extraite de cette coque, en faisant pivoter la partie avant de la tige 11 et/ou la partie arrière de la tige 12, comme on le voit sur les figures 3 et 4.Dans un mode de réalisation, la chaussure interne pourrait cependant être extraite ou insérée en pivotant seulement la partie arrière 12, la partie avant restant dans la position illustrée sur la figure 3 ; le pivotement de la partie avant rend cependant l'extraction plus facile, et permet en outre de réduire la hauteur et l'encombrement de l'exosquelette s'il reste sur le ski. La référence 18 illustre un renfort achillaire pivotant autour d'un axe 180 lié à la base de la coque exogène, et qui se fixe en position fermée contre la face interne de la tige arrière 12 au moyen d'un tenon 182 inséré dans une ouverture dans cette tige arrière.

La coque exogène 1 peut être fermée et serrée au moyen de boucles de chaussures, dans cet exemple deux boucles 112 113 qui permettent de tendre des câbles maintenant la tige avant 11 serrée contre la tige arrière 12.

La chaussure interne illustrée sur la figure 5 comporte une base 31, une tige 30 et une semelle 37. La référence 35 indique les rembourrages. Elle se ferme au moyen d'un lacet 36 avec un arrêt de lacet 34 qui permet de tendre le lacet et d'accrocher l'arrêt 34 à un point fixe sur la langue 33.

La chaussure interne 3 comporte en outre un pivot 300 sur la face externe de la cheville, qui permet de la fixer à la coque exogène. Un pivot similaire pourrait aussi être prévu sur la face interne de la cheville, mais s'avère à l'usage gênant pour la marche, en sorte que pour beaucoup de types de chaussure il est préférable d'y renoncer.

La coque exogène comporte un logement 14 sur la face interne de la cheville afin de loger ce pivot. Lelogementest constitué par une échancrure 140 en demi-cercle sur la tige avant 11, et une échancrure 141 similaire sur la tige arrière 12, qui viennent se glisser dans une gorge 301 dans le pivot 300. Le logement 14 peutdonc être ouvert respectivement fermé en faisant pivoter la partie avant de la tige 11 et/ou la partie arrière de la tige 12 de la coque exogène.Le pivot 300 constitue donc un point de fixation rigide entre la chaussure interne 3 et la coque exogène 1, permettant de transmettre les forces de manière efficace entre ces deux parties de la chaussure.

Dans une variante non illustrée, la base 31 de la chaussure interne est articulée par rapport à la tige 30 de cette chaussure interne autour des deux pivots, de manière à permettre une flexion limitée de la tige.

Les figures 8 et 9 illustrent deux vues de la semelle 10 de la coque exogène 1. Comme on le voit sur la figure 8, la semelle 10 comporte une plaquette avant 102 et une plaquette arrière 103 qui constituent des pièces d'usures remplaçables fixées sous la semelle. Des trous 100 à travers la semelle 10 permettant à l'eau et à la neige qui s'accumule à l'intérieur de la coque exogène de s'évacuer.

La face interne de la semelle 10 est munie d'un motif en relief, constitué ici par des nervures 101 séparées par des rainures et collaborant avec des rainures et des nervures correspondantes sous la semelle 37 de la chaussure interne, afin de garantir un positionnement latéral précis de la chaussure interne 3 dans la coque exogène 1, et une transmission des forces entre ces deux parties de la chaussure. Cette construction permet en outre de garantir un positionnement constant de la chaussure interne dans la coque exogène, même si la semelle 37 s'use suite à la marche ; en effet le fond des rainures sous la semelle 37 est peu susceptible de s'user, en sorte que la position verticale de la chaussure interne reste inchangée même si les nervures de la semelle 37 s'usent.

La coque exogène comporte avantageusement une structure largement ajourée permettant de voir la chaussure interne. Dans un mode de réalisation, la semelle de la coque exogène est composée de deux parties soudées, collées ou assemblées mécaniquement l'une à l'autre; en variant la position longitudinale de fixation, on peut produire des semelles de différentes pointures à partir d'un seul moule.

### Numéros de référence employés sur les figures

- 1: Coque exogène
- 10: Semelle
- 100: Trous dans la semelle
- 101: Nervures longitudinales sur la face interne de la semelle
- 102: Plaquette de pointe de pied
- 103: Plaquette de talon
- 11: Avant de la tige
- 110: Point de pivotement de l'avant de la
- 112-113: Boucles
- 114-115: Câbles de serrage
- 12: Arrière de la tige
- 120: Point de pivotement de l'arrière de la tige
- 14: Logement pour pivot
- 140: Avant du logement pivot
- 141: Arrière du logement pivot
- 16: Avant de la semelle
- 17: Arrière de la semelle
- 18: Renfort achillaire
- 180: Axe du renfort achillaire
- 181: Verrou pour renfort achillaire
- 3: Chaussure interne
- 30: Tige de la chaussure interne
- 300: Pivot sur la tige de la chaussure interne
- 301: Gorge
- 31: Base de la chaussure interne
- 33: Langue
- 34: Arrêt lacets
- 35: Rembourrage
- 36: Lacets
- 37: Semelle de la chaussure interne

## Revendications

1. Chaussure de sport comportant :
une chaussure interne (3) ;
une coque exogène (1) dont les dimensions permettent d'y insérer ou d'extraire la dite chaussure interne (3), ladite coque exogène permettant de renforcer ladite chaussure interne et de la fixer sur un article de sport ;
ladite coque exogène comportant une semelle (10) et une tige (11,12) ;
**caractérisée en ce que** la face interne de cette semelle comporte un motif en relief, consistant en des nervures et des rainures s'étendant parallèlement à la longueur de la semelle (10), coopérant avec un motif correspondant sous la semelle de la chaussure interne, de manière à positionner latéralement et en hauteur la chaussure interne dans la coque exogène.

2. Chaussure de sport selon la revendication 1, ladite semelle (10) de la coque exogène comportant des trous (100) pour l'évacuation de l'eau.

3. Chaussure de sport selon l'une des revendications 1 ou 2, ladite chaussure interne comporte un pivot (300) protubérant sur la face externe près de la cheville,
ladite coque exogène comportant un logement (14) pour loger le pivot.

4. Chaussure de sport selon la revendication 3, ladite coque exogène comportant une partie avant de tige (11) apte à pivoter par rapport à ladite semelle (10) autour d'une première articulation (110), et une partie arrière de tige (12) apte à pivoter par rapport à ladite semelle (10) autour d'une deuxième articulation (120).

5. Chaussure de sport selon la revendication 4, dans laquelle ladite chaussure interne peut être insérée dans ladite coque exogène respectivement extraite de ladite coque exogène en faisant pivoter ladite partie arrière de la tige (12).

6. Chaussure de sport selon l'une des revendications 4 à 5, ledit logement (14) pouvant être ouvert respectivement fermé en faisant pivoter ladite partie avant de tige (11) et/ou ladite partie arrière de tige (12).

7. Chaussure de sport selon l'une des revendications 4 à 6, comportant des boucles pour maintenir ladite partie avant de la tige (11) et ladite partie arrière de tige (12) fermées et serrées l'une contre l'autre.

8. Chaussure de sport selon l'une des revendications 1 à 7, ladite coque exogène comportant une partie avant de tige (11) apte à pivoter par rapport à ladite semelle (10) autour d'une première articulation (110), et une partie arrière de tige (12) apte à pivoter par rapport à ladite semelle (10) autour d'une deuxième articulation (120), la chaussure comportant un renfort achillaire (18) articulé par rapport à la semelle de la coque exogène et pouvant être fixé à la partie arrière de tige (12).

9. Chaussure de sport selon l'une des revendications 1 à 8, ladite coque exogène comportant une structure largement ajourée permettant de voir la chaussure interne.

10. Chaussure de sport selon l'une des revendications 1 à 9, ladite chaussure interne étant de type chaussure de randonnée.

11. Coque exogène comportant :
une semelle (10) et au moins une partie de tige pivotante (11,12), **caractérisée en ce que** la face interne de cette semelle comporte un motif en relief, consistant en des nervures et des rainures s'étendant parallèlement à la longueur de la semelle (10), ledit motif en relief étant destiné à positionner latéralement et en hauteur une chaussure interne dans la coque exogène.

12. Coque exogène selon la revendication 11, la face interne de ladite semelle étant nervurée.

13. Coque exogène selon l'une des revendications 11 et 12, **caractérisé par** une échancrure (140, 141) au niveau de la face externe de la cheville agencée pour permettre d'y loger un pivot (300).

14. Coque exogène selon la revendication 13, comportant une partie avant de tige (11) et une partie arrière de tige (12) avec une échancrure (140) sur la partie avant de tige (11), et une autre échancrure (141) sur la partie arrière de tige (12), les deux échancrures formant un logement (14) fermé pour y loger un pivot (300).

## Patentansprüche

1. Ein Sportschuh, umfassend :
- einen Innenschuh (3) ;
- eine Aussenschale (1), deren Abmessungen es ermöglichen, den Innenschuh (3) darin einzuführen oder zu entnehmen, wobei die Aussenschale es ermöglicht, den Innenschuh zu verstärken und ihn auf einen Sportartikel zu fixieren;
wobei die Aussenschale eine Sohle (10) und einen Schaft (11, 12) umfasst;
**dadurch gekennzeichnet,**
**dass** die Innenseite der Sohle ein Reliefmuster aufweist, das aus Rippen und Rillen besteht, die sich parallel zur Länge der Sohle (10) erstrecken und mit einem entsprechenden Muster unter der Sohle des Innenschuhs zusammenwirken, so dass der Innenschuh in der Aussenschale seitlich und in seiner Höhe positioniert wird.

2. Sportschuh nach Anspruch 1, wobei die Sohle (10) der Aussenschale Löcher (100) zum Abführen von Wasser aufweist.

3. Sportschuh nach einem der Ansprüche 1 oder 2, wobei der Innenschuh einen auf der Aussenseite in der Nähe des Knöchels vorspringenden Drehzapfen (300) aufweist, und wobei die Aussenschale eine Aufnahme (14) zum Aufnehmen des Drehzapfens aufweist.

4. Sportschuh nach Anspruch 3, wobei der Schaft einen vorderen Schaftabschnitt (11) umfasst, der in Bezug auf die Sohle (10) um ein erstes Gelenk (110) herum schwenken kann, und einen zweiten hinteren Schaftabschnitt (12) umfasst, der in Bezug auf die Sohle (10) um ein zweites Gelenk (120) herum schwenken kann.

5. Sportschuh nach Anspruch 4, wobei der Innenschuh in die Aussenschale eingeführt beziehungsweise aus der Aussenschale herausgezogen werden kann, indem der hintere Schaftabschnitt (12) geschwenkt wird.

6. Sportschuh nach einem der Ansprüche 4 bis 5, wobei die Aufnahme (14) geöffnet beziehungsweise geschlossen werden kann, indem der vordere Schaftabschnitt (11) und/der der hintere Schaftabschnitt (12) geschwenkt wird.

7. Sportschuh nach einem der Ansprüche 4 bis 6, umfassend Schnallen, um den vorderen Schaftabschnitt (11) und den hinteren Schaftabschnitt (12) geschlossen und gegeneinander gespannt zu halten.

8. Sportschuh nach einem der Ansprüche 1 bis 7, wobei die Aussenschale einen vorderen Schaftabschnitt (11), der in Bezug auf die Sohle (10) um ein erstes Gelenk (110) schwenkbar ist, und einen hinteren Schaftabschnitt (12) aufweist, der in Bezug auf die Sohle (10) um ein zweites Gelenk (120) schwenkbar ist, und wobei der Schuh eine Achillesverstärkung (18) aufweist, die in Bezug auf die Sohle der exogenen Schale gelenkig angebracht ist und am hinteren Schaftabschnitt (12) befestigt werden kann.

9. Sportschuh nach einem der Ansprüche 1 bis 8, wobei die Aussenschale eine stark durchbrochene Struktur aufweist, die es ermöglicht, den Innenschuh zu sehen.

10. Sportschuh nach einem der Ansprüche 1 bis 9, wobei der Innenschuh eine Art eines Wanderschuhs ist.

11. Aussenschale, umfassend:
- Eine Sohle (10) und mindestens einen schwenkbaren Schaftabschnitt (11, 12), **dadurch gekennzeichnet, dass** die Innenseite der Sohle ein Reliefmuster aufweist, das aus Rippen und Rillen besteht, die sich parallel zur Länge der Sohle (10) erstrecken, wobei das Reliefmuster dazu bestimmt ist, einen Innenschuh in der Aussenschale seitlich und in seiner Höhe zu positionieren.

12. Aussenschale nach Anspruch 11, wobei die Innenseite der Sohle gerippt ist.

13. Aussenschale nach einer der Ansprüche 11 und 12, **dadurch gekennzeichnet** durch eine Aussparung (140, 141) an der Außenseite des Knöchels, die so angeordnet ist, dass ein Drehzapfen (300) darin untergebracht werden kann.

14. Aussenschale nach Anspruch 13, umfassend einen vorderen Schaftabschnitt (11) und einem hinteren Schaftabschnitt (12) mit einer Aussparung (140) an dem vorderen Schaftabschnitt (11) und einer weiteren Aussparung (141) an dem hinteren Schaftabschnitt (12), wobei die beiden Aussparungen eine geschlossene Aufnahme (14) zur Aufnahme eines Drehzapfens (300) darin bilden.

## Claims

1. Sports boot comprising :
an inner boot (3);
an exogenous shell (1), whose dimensions allow said inner boot (3) to be inserted into or extracted from it, said exogenous shell making it possible strengthening said inner boot and allowing it to be attached to a piece of sports equipment;
said exogenous shell comprising a sole (10) and an upper (11, 12);
**characterised in that** the inner face of this sole comprises a relief pattern, consisting of ribs and grooves extending parallel to the length of the sole (10), cooperating with a corresponding pattern under the sole of the inner boot, so as to position the inner boot laterally and in height in the exogenous shell.

2. The sports boot according to claim 1, said sole (10) of the exogenous shell comprising holes (100) for evacuating water.

3. Sports boot according to one of claims 1 or 2, said inner boot comprising a pivot (300) protruding on the outer side close to the ankle,
said exogenous shell comprising a housing (14) for accommodating the pivot.

4. A sports boot according to claim 3, said exogenous shell comprising an upper forward part (11) capable of pivoting with respect to the sole (10) around a first articulation (110) and an upper rear part (12) capable of pivoting with respect to said sole (10) around a second articulation (120).

5. The sports boot according to claim 4, wherein said inner boot can be inserted into said exogenous shell respectively extracted from said exogenous shell by pivoting said upper rear part (12).

6. Sports boot according to any of claims 4 to 5, said housing (14) can be opened respectively closed by pivoting said forward part (11) of the upper and/or said rear part (12) of the upper.

7. The sports boot according to any of claims 4 to 6, comprising buckles for holding said upper forward part (11) and said upper rear part (12) closed and tight one against the other.

8. Sports boot according to one of claims 1 to 7, said exogenous shell comprising an upper forward part (11) capable of pivoting with respect to the sole (10) around a first articulation (110) and an upper rear part (12) capable of pivoting with respect to said sole (10) around a second articulation (120), the boot comprising a reinforcement (18) around the Achilles tendon that is articulated relative to the sole of the exogenous shell and that can be fastened to the upper rear part (12).

9. Sports boot according to one of claims 1 to 8, said exogenous shell comprising a structure that is to a large extent perforated to allow the inner boot to be seen.

10. Sports boot according to one of claims 1 to 9, said inner boot being of the hiking shoe type.

11. Exogenous shell comprising :
a sole (10) and at least one pivoting upper part (11, 12),
**characterized in that** the inner face of this sole comprises a relief pattern, consisting of ribs and grooves extending parallel to the length of the sole (10), said relief pattern being intended to position an inner boot laterally and in height in the exogenous shell.

12. The exogenous shell according to claim 11, the inner side of said sole being ribbed.

13. The exogenous shell according to any of claims 11 and 12, **characterised by** an indentation (140, 141) at the location of the outer side of the ankle, which is arranged to be able to accommodate a pivot (300).

14. An exogenous shell according to claim 13, comprising a forward part (11) of an upper and a rear part (12) of an upper with an indentation (140) on the forward part (11) of the upper and another indentation (141) on the rear part (12) of the upper, with both indentations forming a closed housing (14) for lodging a pivot (300) therein.
